# EUROPÄISCHE PATENTSCHRIFT

(11) **EP 0 730 038 B1**
(45) Veröffentlichungstag und Bekanntmachung des Hinweises auf die Patenterteilung: **26.08.1998**
(21) Anmeldenummer: 96103113.5
(22) Anmeldetag: 01.03.1996
(51) Int. Cl.: C21C 5/46, B22D 1/00, C21C 7/072, C22B 9/05

(54) **Kupplungsvorrichtung zum Ankuppeln einer Giesspfanne an eine oder mehrere Gasleitungen**
Apparatus for connecting a ladle to one or more gas conduits
Dispositif destiné à accoupler une poche de coulée à une ou à plusieurs conduites de gaz

(30) Priorität: 03.03.1995 LU 88595
(43) Veröffentlichungstag der Anmeldung: 04.09.1996
(73) Patentinhaber: PAUL WURTH S.A., 1122 Luxembourg (LU)
(72) Erfinder: Feitler, Albert, 2510 Strassen (LU); Stomp, Hubert, 2545 Luxembourg-Howald (LU)
(74) Vertreter: Freylinger, Ernest T.

(56) Entgegenhaltungen:
- EP-A- 0 070 799
- AT-A- 365 958
- LU-A- 87 868
- US-A- 4 502 670
- US-A- 5 065 986

## Beschreibung

Die vorliegende Erfindung betrifft eine Kupplungsvorrichtung zum Ankuppeln einer Gießpfanne an eine oder mehrere Gasleitungen.

Nach Beendigung des Schmelzvorganges, wird die Metallschmelze aus dem Schmelzgefäß in für den Transport und das Vergießen geeignete metallurgische Gefäße abgestochen. In diesen Gießpfannen findet häufig eine Nachbehandlung der Metallschmelze zur Veränderung der chemischen Zusammensetzung statt. Dabei wird das flüssige Metall mit Gasen gespült, welche durch einen porösen Bereich in dem Boden in die Gießpfanne eingeblasen werden. Die dabei erzeugten Umsetzungsprodukte steigen an die Oberfläche der Schmelze und werden dort von einer Schlacke aufgenommen.

Zu diesem Zweck wird die Gießpfanne in eine Aufnahmevorrichtung eingeführt und dort mit den Gaszuführungen verbunden. Dieses Anschließen der Gaszuführungen sollte möglichst automatisch erfolgen, da angesichts der rauhen Umgebung, die Unfallgefahr für einen Arbeiter sehr hoch ist.

Eine automatische Kupplungsvorrichtungen ist zum Beispiel aus der europäischen Patentanmeldung EP-A-0 320 841 bekannt. In dieser Patentanmeldung wird eine Vorrichtung beschrieben, bei der die Gaseinlässe in dem oberen Kupplungsteil in einer konusförmigen Mulde angeordnet sind, während die Gasauslässe in dem unteren Teil in einem Konus mit abgerundeter Spitze sitzen. Diese Art der Kupplung besitzt den Vorteil, daß sie selbstzentrierend ist, sie ist in der Herstellung jedoch recht aufwendig.

Aus der amerikanischen Patent US-A-4 502 670 ist eine Kupplungsvorrichtung bekannt, die im wesentlichen ebene Dichtflächen aufweist. Die untere der beiden Dichtflächen ist dabei mit einer eingedrehten Nut versehen, in welche ein an der oberen Dichtfläche befestigter Abstandhalter aufsetzt wenn die beiden Kupplungsteile zusammengebracht werden. In dieser Nut sammelt sich jedoch bevorzugt Staub und andere Verunreinigungen an, so daß es zu Undichtigkeit kommen kann, wenn der Abstandhalter, der gleichzeitig als Dichtring fungiert, nicht mehr eben auf dem Boden der Nut aufsetzt.

Aufgabe der vorliegenden Erfindung ist es daher, eine automatische Kupplungsvorrichtung zur Verfügung zu stellen, die den Vorteil der einfachen Herstellung bietet und dabei trotzdem eine einwandfreie Abdichtung der Übergänge nach außen gewährleistet.

Diese Aufgabe wird erfindungsgemäß gelöst durch eine Kupplungsvorrichtung zum Ankuppeln eines metallurgischen Gefäßes an eine oder mehrere Gasleitungen, die ein erstes und ein zweites Kupplungsteil umfaßt, wobei das erste Kupplungsteil an eine Gasversorgung angeschlossen ist und das zweite Kupplungsteil an der Gießpfanne befestigt ist, und wobei das erste Kupplungsteil eine Abdichtplatte aufweist, in der mindestens ein Gasauslaß ausgeführt ist und das zweite Kupplungsteil eine Dichtplatte umfaßt in der mindestens ein Gaseinlaß ausgeführt ist, wobei der Gaseinlaß derart in der Dichtplatte angeordnet ist, daß bei zusammengekuppelter Vorrichtung, sich jeweils ein Gasauslaß in dem ersten Kupplungsteil und ein Gaseinlaß in dem zweiten Kupplungsteil axial gegenüberliegen. Diese Kupplungsvorrichtung zeichnet sich dadurch aus, daß der mindestens eine Gasauslaß konusförmig ausgeführt und durch ein konusförmiges Schließelement formschlüssig verschließbar ist, wobei das konusförmige Schließelement in dem ersten Kupplungsteil axial verschiebbar angeordnet ist und in Schließstellung aus dem konusförmigen Gasauslaß derart herausragt, daß es beim Ankuppeln durch das zweite Kupplungsteil nach innen in das erste Kupplungsteil gedrückt wird.

Beim Zusammenkuppeln der Vorrichtung wird der mindestens eine Gasauslaß automatisch geöffnet. Dies geschieht bevor sich die Dichtplatte des zweiten Kupplungsteiles auf die Abdichtplatte des ersten Kupplungsteiles aufgesetzt hat. Das aus dem Gasauslaß strömende Gas strömt radial von dem Gasauslaß in alle Richtungen nach außen ab. Da die Gaszuleitungen unter hohem Druck stehen, und der Spalt zwischen den beiden Kupplungselementen beim Öffnen des Schließelementes recht klein ist, ist die Geschwindigkeit des Gasstromes entsprechend groß, so daß Verunreinigungen, welche sich auf der Oberfläche der Abdichtplatte abgesetzt haben, von der Kupplungsoberfläche weggeblasen werden. Da dies mit jedem Ankuppeln einer Gießpfanne geschieht, also in so kurzen Abständen, daß es nicht zu Verkrustung der Ablagerungen kommt, bleiben diese rieselfähig und werden von dem Gasstrom mitgerissen. Hierdurch werden dauerhafte Ablagerungen vermieden, die ein dichtes Aufeinandersetzen der beiden Kupplungselemente verhindern können.

Die Konusform des Gasauslasses und des Schließelementes bewirkt zusätzlich, daß bei entkuppelter Vorrichtung, der Gasauslaß formschlüssig verschlossen ist. Es bilden sich an der Grenzlinie zwischen der Abdichtplatte des ersten Kupplungsteiles und der Oberfläche des Schließelementes keine tiefen Rillen, in welchen sich Verunreinigungen bevorzugt festsetzen. Dadurch wird ein Eindringen von Verunreinigungen in den Gasauslaß verhindert.

Darüber hinaus bewirkt die konische Form der beiden Elemente, daß bei Hineindrücken des Schließelementes in das erste Kupplungsteil, der Spalt zwischen Schließelement und Gasauslaß größer wird, je weiter das Schließelement in das Kupplungsteil hineingedrückt wird. Dadurch können sich Verunreinigungen, welche beim Öffnen des Gaseinlasses in den sich bildenden Spalt eindringen, sich hier nicht festsetzen, sondern werden von der einsetzenden Gasströmung aus dem Gaseinlaß hinausbefördert.

In einer möglichen Ausführung ist die Abdichtplatte des ersten Kupplungsteiles kupplungsseitig konvex ausgeführt während die Dichtplatte des zweiten Kupplungsteiles kupplungsseitig konkav ausgeführt ist.

Dies bewirkt eine Selbstzentrierung der beiden Kupplungsteile beim Zusammenkuppeln der Vorrichtung, so daß die Gasaus- und die Gaseinlässe sich axial gegenüberliegen.

Das Schließelement ist bevorzugt in dem Gasauslaß gegen elastische Mittel, zum Beispiel eine Schraubenfeder, axial verschiebbar, wobei die elastischen Mittel das Schließelement bei entkuppelter Vorrichtung dichtend gegen den konusförmigen Gasauslaß pressen.

Vorzugsweise weist das konusförmige Schließelement eine ringförmige Schulterfläche auf, in der eine ringförmige Weichdichtung derart angebracht ist, daß die ringförmige Weichdichtung auf einer ringförmigen Sitzfläche, welche den konusförmigen Gasauslaß umgibt, dichtend aufliegt, wenn das konusförmige Schließelement formschlüssig in dem konusförmigen Gasauslaß sitzt.

Dadurch erreicht man eine doppelte Abdichtung der Gaseinlässe. Diese sind durch die formschlüssige Abdichtung und durch die Abdichtung mittels der Ringdichtung bei entkuppelter Vorrichtung zuverlässig abgedichtet, was eine weitere Absperrvorrichtung für die Gasleitungen überflüssig macht.

In einer bevorzugten Ausführung ist die Abdichtplatte des ersten Kupplungsteiles in einem Gehäuse axial verschiebbar gelagert ist, und es sind elastische Mittel, z.B. eine Schraubenfeder vorgesehen, um die Abdichtplatte nach unten an einem das Gehäuse verschließenden Deckel abzustützen, so daß bei entkuppelter Vorrichtung die obere Kante der Abdichtplatte über die obere Kante des Gehäuses heraussteht, und beim Zusammenkuppeln der Vorrichtung die Abdichtplatte gegen die Federkraft der elastischen Mittel in das Gehäuse hineingedrückt wird, so daß die Abdichtplatte durch die Federkraft der Mittel gegen die Ringdichtungen gepreßt wird.

Durch die Vorspannung der federnden Mittel wird die Abdichtplatte beim Ankuppeln an das zweite Kupplungsteil zunächst mit der Federkraft der elastischen Mittel gegen die Dichtfläche des zweiten Kupplungsteiles gepreßt. Dann verschiebt sich die Abdichtplatte axial in das Gehäuse hinein. Im Gegensatz zu einer einteiligen Ausführung des ersten Kupplungsteiles, wird hierdurch der Schlag beim Aufeinandersetzen der beiden Kupplungsteile abgefedert, wodurch die gesamte Vorrichtung vor Stößen geschützt wird.

Der Gaseinlaß ist vorzugsweise in einer Mulde ausgebildet, welche in der Dichtplatte des zweiten Kupplungsteiles ausgeführt ist. In dieser Mulde wird in der Säuberungsphase der Gasstrom aus dem geöffneten Gasauslaß umgelenkt und radial nach allen Richtungen abgelenkt. Darüber hinaus ermöglicht es die Mulde, beim Zusammenkuppeln der beiden Kupplungsteile, kleine Ungenauigkeiten in der horizontalen Ausrichtung des zweiten Kupplungsteiles über dem ersten Kupplungsteil auszugleichen.

In einer bevorzugten Ausführung besteht ein Gaseinlaß aus mehreren ringförmig angeordneten Bohrungen, welche kreisförmig um den Anstoßpunkt des entsprechenden Schließelementes angeordnet sind. Somit wird der Anstoßpunkt für das Schließelement durch die Fläche zwischen den einzelnen Bohrungen gebildet, was verhindert, daß der Gaseinlaß durch die Spitze des Schließelementes verschlossen wird.

Zur Abdichtung der Übergänge zwischen einem Gasauslaß in dem ersten Kupplungsteil und einem Gaseinlaß in dem zweiten Kupplungsteil bei zusammengekuppelter Vorrichtung, ist um jeden Gaseinlaß bevorzugt mindestens eine ringförmige Dichtung angebracht.

Im folgenden wird eine bevorzugte Ausführung der Erfindung anhand der Figuren beschrieben. Es zeigen:
- Fig.1 :: einen senkrechten Schnitt durch eine erfindungsgemäße Kupplungsvorrichtung für das Ankuppeln einer Gießpfanne an eine Gasleitung, wobei die beiden Kupplungsteile in ihrer nicht zusammengekuppelten Position gezeigt sind,
- Fig.2:: einen senkrechten Schnitt durch die Kupplungsvorrichtung der Fig.1, wobei die beiden Kupplungsteile in ihrer zusammengekuppelten Position gezeigt sind,
- Fig.3:: eine Ansicht von unten auf die untere Platte des oberen Kupplungsteiles.

Fig.1 und Fig.2 zeigen eine erfindungsgemäße Kupplungsvorrichtung, mit der eine Gießpfanne an eine Gaszuführung angeschlossen werden kann. Die Vorrichtung besteht aus einem ersten Kupplungsteil 10, das an eine Gaszuführung 12 angeschlossen ist, und einem zweiten Kupplungsteil 14, das an der Gießpfanne 16 befestigt ist.

Das zweite Kupplungsteil 14 umfaßt eine erste Platte 18, die an der Gießpfanne 16 befestigt ist. Diese Platte 18 ist mit einer Bohrung 20 versehen, die als Gasdurchlaß fungiert, und an die sich oben eine Rohrleitung 22 anschließt, die das Gas zu dem porösen Bereich der Gießpfanne leitet.

Unter der Platte 18 ist eine Dichtplatte 24 angebracht, die aus fertigungstechnischen Gründen bevorzugt kreisrund ist. Diese Dichtplatte 24 ist in ihrem Zentrum ebenfalls mit einer Bohrung 26 versehen, die auf der Unterseite durch Ausdrehen aufgeweitet ist. Die Dichtplatte ist derart unter der Platte 18 angebracht, daß die Achse der Bohrung 20 und die Achse der Bohrung 26, die gleichzeitig auch die Achse der Ausdrehung ist, aufeinanderliegen.

In die Ausdrehung ist ein Einsatz 28 eingepaßt, dessen Oberseite eben und dessen Unterseite konkav ausgeführt ist. In dem Einsatz 28 sind in einer Ringfläche um die Achse mehrere Bohrungen 30 ausgeführt (siehe auch Fig.3). Koaxial zu dem Einsatz sind in der Dichtplatte 24 zwei Ringdichtungen 32 eingesetzt, die den Raum, der sich bei zusammengekuppelter Vorrichtung zwischen der konkaven Unterseite des Einsatzes 28 und dem ersten Kupplungsteil 10 bildet, nach außen hin abdichten.

Das erste Kupplungsteil 10 umfaßt ein rohrförmiges Gehäuse 34, das unten mit einem Deckel 36 abgeschlossen ist. In diesem Deckel 36 ist zentral eine Öffnung ausgeführt, in der eine Gasdurchführung axial verschiebbar angeordnet ist.

Die Gasdurchführung umfaßt eine in der Öffnung des Deckels 36 geführte Hülse 38, auf der oben eine Abdichtplatte 40 angebracht ist. Der Durchmesser der Abdichtplatte 40 ist dabei so gewählt, daß die Dichtplatte 40 in das rohrförmige Gehäuse 34 des ersten Kupplungsteiles so mit Spiel hineinpaßt, daß sie in jede Richtung um einige Grad aus der horizontalen Lage verkippt werden kann. An dem unteren Ende der Hülse 38 ist eine Anschlagplatte 42 befestigt, die verhindert, daß sich die Gasdurchführung so weit durch die Öffnung des Deckels 36 verschiebt, daß die Abdichtplatte 40 ganz aus dem Gehäuse hervortritt. An die Anschlagplatte 42, die in der Mitte mit einer Bohrung versehen ist, schließt sich unten die Gastzuführung 12 an.

Koaxial zu der Hülse 38 ist in dem Gehäuse 34 eine Schraubenfeder 44 montiert, die sich nach unten gegen den Deckel 36 abstützt. Oben auf der Schraubenfeder 44 liegt die Abdichtplatte 40 auf, wobei die Anschlagplatte 42 eine Vorspannung der Schraubenfeder bewirkt. Dabei wird, bei entkuppelter Vorrichtung, die Gasdurchführung so weit nach oben geschoben, daß die Anschlagplatte 42 unten an dem Deckel 36 anliegt, und die obere Kante der Abdichtplatte 40 über die Kante des Gehäuses 34 heraussteht.

In der Gasdurchführung ist oben ein konusförmiger Gasauslaß 46 (siehe Fig.2) ausgeführt, der durch ein automatisch öffnendes Schließelement 48 formschlüssig zu verschließen ist. Dieses Schließelement 48 ist kegelstumpfförmig ausgeführt und weist nach unten hin eine ringförmige Schulter 50 auf, in der eine ringförmige Weichdichtung 52 in einer Schwalbenschwanznut angebracht ist. Diese Dichtung 52 sitzt auf einer ringförmigen Sitzfläche 54, welche den konusförmigen Gasauslaß 46 umgibt, auf und dichtet den Gasauslaß zusätzlich ab, wenn das konusförmige Schließelement 48 formschlüssig in dem konusförmigen Gasauslaß 46 sitzt.

Nach unten hin ist das Schließelement 48 durch ein Führungselement 56 verlängert, das einen kreuzförmigen waagerechten Querschnitt aufweist und das die Ventileanordnung verkippungsfrei in einer zweiten Hülse 58 führt, die unten in die Hülse 38 eingeschoben ist. Koaxial zu dem Führungselement 48 ist eine zweite Schraubenfeder 60 in der Hülse 38 angebracht, die sich nach unten gegen die zweite Hülse 58 abstützt und auf der oben das Schließelement 48 aufliegt, wodurch dieses in ausgekuppeltem Zustand dichtend gegen den Gasauslaß 46 gedrückt wird.

Das Schließelement 48 ist derart ausgeführt, daß seine Spitze bei entkuppelten Kupplungsteilen, d.h. wenn das Schließelement 48 gegen den Gasauslaß 46 gepreßt wird, aus der Oberfläche der Abdichtplatte 40 des unteren Kupplungsteiles herausragt.

Wenn die Gießpfanne nun in die Aufnahmevorrichtung herabgelassen wird, nähern sich die Dichtplatte 24 und die Abdichtplatte 40 einander, bis die Spitze des Schließelementes 48 an die gewölbte Oberfläche des Einsatzes 28 anstößt. Das Schließelement 48 wird gegen die Federkraft der Schraubenfeder 60 hinuntergedrückt und öffnet sich bevor die Ringdichtungen 32 auf der Abdichtplatte 40 aufliegen, wobei das Gas mit hohem Druck durch den zwischen dem Schließelement 48 und dem Gasauslaß 46 entstehenden Spalt entweicht. Das Gas strömt mit großer Geschwindigkeit gegen die gewölbte Oberfläche des Einsatzes 28, wird dort zum Teil umgelenkt und entweicht radial in alle Richtungen. Dabei werden Staub und andere Verunreinigungen die sich auf der Abdichtplatte 40 befinden nach außen hin weggeblasen, wodurch ein Verstopfen der Bohrungen 30 und des Spaltes zwischen dem Schließelement 48 und dem Gasauslaß 46 verhindert wird.

Ein Verstopfen dieses Spaltes wird weiterhin durch die Form des Schließelementes 48 erschwert. In der Tat wird, im Gegensatz zu einem zylindrischen Schließelement, bei einem konischen Schließelement der Spalt zwischen dem Schließelement und seinem Sitz größer, je weiter das Schließelement nach innen gedrückt wird. Dadurch können sich Verunreinigungen nicht in dem Spalt festsetzen und folglich können sie diesen nicht verstopfen.

Wird die Gießpfanne weiter hinabgelassen, legt sich die obere Dichtplatte 24 auf die untere Abdichtplatte 40 auf, und die Ringdichtungen 32 dichten den Raum, der sich zwischen der konkaven Unterseite der Einsatzes 28 und der ebenen Oberfläche der Abdichtplatte 40 bildet, nach außen hin ab. Das aus dem Gasauslaß 46 ausströmende Gas wird nun durch die Bohrungen 30 in die Rohrleitung 22 geleitet, und gelangt von hier in die Gießpfanne. Die Gießpfanne wird nun soweit hinabgelassen, daß die obere Dichtplatte 24 auf der oberen Kante des Gehäuses 34 aufliegt. Dabei wird die Abdichtplatte 40 gegen die Federkraft der Schraubenfeder 44 in das Gehäuse 34 hineingedrückt, wodurch sich im Gegenzug eine Anpreßkraft mit gleichem Betrag aufbaut, welche die Abdichtplatte 40 gegen die Ringdichtungen 32 drückt.

Nach der Behandlung wird die Gießpfanne aus der Aufnahmevorrichtung herausgehoben, wobei das Schließelement 48 den Gasauslaß 46 selbständig unter der Federkraft der Schraubenfeder 60 verschließt und abdichtet.

Die erfindungsgemäße Kupplungsvorrichtung ist selbstverständlich nicht auf eine Ausführung mit einem Gaseinlaß resp. -auslaß beschränkt. Es können ebensogut zwei oder mehr Einsätze mit Einlässen und entsprechend viele Gasauslässe vorgesehen sein, wobei diese beispielsweise in einer Ringfläche um die Achse der Abdichtplatte anzuordnen sind.

## Patentansprüche

1. Kupplungsvorrichtung zum Ankuppeln eines metallurgischen Gefäßes an eine oder mehrere Gasleitungen (12), die ein erstes (10) und ein zweites (14) Kupplungsteil umfaßt, wobei das erste Kupplungsteil (10) an eine Gasversorgung (12) angeschlossen ist und das zweite Kupplungsteil (14) an dem metallurgischen Gefäß (16) befestigt ist, und wobei das erste Kupplungsteil (10) eine Abdichtplatte (40) aufweist, in der mindestens ein Gasauslaß (46) ausgeführt ist und das zweite Kupplungsteil (14) eine Dichtplatte (24) umfaßt in der mindestens ein Gaseinlaß (26) ausgeführt ist, wobei der Gaseinlaß (26) derart in der Dichtplatte (24) angeordnet ist, daß bei zusammengekuppelter Vorrichtung, sich jeweils ein Gasauslaß (46) in dem ersten Kupplungsteil (10) und ein Gaseinlaß (26) in dem zweiten Kupplungsteil (14) axial gegenüberliegen, **dadurch gekennzeichnet, daß** der mindestens eine Gasauslaß (46) konusförmig ausgeführt und durch ein konusförmiges Schließelement (48) formschlüssig verschließbar ist, wobei das konusförmige Schließelement (48) in dem ersten Kupplungsteil (10) axial verschiebbar angeordnet ist und in Schließstellung aus dem konusförmigen Gasauslaß (46) derart herausragt, daß es beim Ankuppeln durch das zweite Kupplungsteil (14) nach innen in das erste Kupplungsteil (10) gedrückt wird.

2. Vorrichtung zum Ankuppeln nach Anspruch 1, dadurch gekennzeichnet, daß die Abdichtplatte (40) des ersten Kupplungsteiles (10) kupplungsseitig konvex ausgeführt ist, und daß die Dichtplatte (24) des zweiten Kupplungsteiles kupplungsseitig konkav ausgeführt ist.

3. Vorrichtung zum Ankuppeln einem der Ansprüche 1 oder 2, dadurch gekennzeichnet, daß das konusförmige Schließelement (48) in dem konusförmigen Gasauslaß (46) gegen elastische Mittel (60) axial verschiebbar ist, welche das Schließelement (48) bei entkuppelter Vorrichtung dichtend gegen den konusförmigen Gasauslaß (46) preßt.

4. Vorrichtung zum Ankuppeln nach Anspruch 3, dadurch gekennzeichnet, daß die elastischen Mittel (60) eine Schraubenfeder umfassen.

5. Vorrichtung zum Ankuppeln nach einem der Ansprüche 1 bis 4, dadurch gekennzeichnet, daß das konusförmige Schließelement (48) eine ringförmige Schulterfläche (50) aufweist in der eine ringförmige Weichdichtung (52) derart angebracht ist, daß die ringförmige Weichdichtung (52) auf einer ringförmigen Sitzfläche (54), welche den konusförmigen Gasauslaß (46) umgibt, dichtend aufliegt, wenn das konusförmige Schließelement (48) formschlüssig in dem konusförmigen Gasauslaß (46) sitzt.

6. Vorrichtung zum Ankuppeln nach einem der Ansprüche 1 bis 5, dadurch gekennzeichnet, daß die Abdichtplatte (40) des ersten Kupplungsteiles (10) in einem Gehäuse (34) axial verschiebbar gelagert ist, daß elastische Mittel (44) vorgesehen sind, um die Abdichtplatte (40) nach unten an einem das Gehäuse (34) verschließenden Deckel (36) abzustützen, so daß bei entkuppelter Vorrichtung die obere Kante der Abdichtplatte (40) über die obere Kante des Gehäuses (34) heraussteht, und beim Zusammenkuppeln der Vorrichtung die Abdichtplatte (40) gegen die Federkraft der elastischen Mittel (44) in das Gehäuse (34) hineingedrückt wird, so daß die Abdichtplatte (40) durch die Federkraft der Mittel (44) gegen die Ringdichtungen (32) gepreßt wird.

7. Vorrichtung zum Ankuppeln nach Anspruch 6, dadurch gekennzeichnet, daß die Abdichtplatte (40) derart in das Gehäuse (34) eingepaßt ist, daß sie in jede Richtung um einige Grad aus der horizontalen Lage verkippt werden kann.

8. Vorrichtung zum Ankuppeln nach einem der Ansprüche 6 oder 7, dadurch gekennzeichnet, daß die elastischen Mittel (44) eine Schraubenfeder umfassen.

9. Vorrichtung zum Ankuppeln nach einem der Ansprüche 1 bis 8, dadurch gekennzeichnet, daß der Gaseinlaß in einer Mulde ausgebildet ist, welche in der Dichtplatte (24) des zweiten Kupplungsteiles (14) ausgeführt ist.

10. Vorrichtung zum Ankuppeln nach einem der Ansprüche 1 bis 9, dadurch gekennzeichnet, daß ein Gaseinlaß aus mehreren ringförmig angeordneten Bohrungen (30) besteht, wobei die Fläche innerhalb der Bohrungen als Anstoßpunkt für das konusförmige Schließelement (48) dient.

11. Vorrichtung zum Ankuppeln nach einem der Ansprüche 1 bis 10, dadurch gekennzeichnet, daß jeder Gaseinlaß von mindestens einer ringförmigen Dichtung (32) umgeben ist.

## Claims

1. Coupling device for coupling a metallurgical vessel to one or more gas conduits (12), which comprises a first (10) and a second (14) coupling part, the first coupling part (10) being connected to a gas supply (12) and the second coupling part (14) secured to the metallurgical vessel (16), wherein the first coupling part (10) has a sealing plate (40) incorporating at least one gas outlet (46), and the second coupling part (14) comprises a sealing plate (24) incorporating at least one gas inlet (26), the gas inlet (26) being arranged in the sealing plate (24) in such a way that a gas outlet (46) in the first coupling part (10) and a gas inlet (26) in the second coupling part (14) are axially opposite each other when the device is coupled together, **characterised in that** the at least one gas outlet (46) is conical and can be closed by a conical closing element (48) with a close fit, the conical closing element (48) being axially movable in the first coupling part (10) and in the closed position projecting from the conical gas outlet (46) in such a way that it is forced inwards into the first coupling part (10) by the second coupling part (14) during coupling.

2. Device for coupling according to claim 1, characterised in that the sealing plate (40) of the first coupling part (10) is of convex design on the coupling side and that the sealing plate (24) of the second coupling part is of concave design on the coupling side.

3. Device for coupling, according to one of claims 1 or 2, characterised in that the conical closing element (48) is axially movable in the conical gas outlet (46) against elastic means (60), which press the closing element (48) with a sealing effect against the conical gas outlet (46) when the device is uncoupled.

4. Device for coupling according to claim 3, characterised in that the elastic means (60) comprise a helical spring.

5. Device for coupling according to one of claims 1 to 4, characterised in that the conical closing element (48) has an annular shoulder area (50), in which an annular soft seal (52) is mounted in such a way that the annular soft seal (52) rests with a sealing effect on an annular seat area (54), which encloses the conical gas outlet (46) when the conical closing element (48) is seated with a close fit in the conical gas outlet (46).

6. Device for coupling according to one of claims 1 to 5, characterised in that the sealing plate (40) of the first coupling part (10) is axially movable in a casing (34), that elastic means (44) are provided to support the sealing plate (40) at the bottom on a cover (36) closing the casing (34), so that the top edge of the sealing plate (40) projects above the top edge of the casing (34) when the device is uncoupled and the sealing plate (40) is pressed against the spring force of the elastic means (44) into the casing (34) when the device is coupled together, so that the sealing plate (40) is pressed by the spring force of the means (44) against the annular seals (32).

7. Device for coupling according to claim 6, characterised in that the sealing plate (40) is fitted in the casing (34) in such a way that it can be tilted by a few degrees from the horizontal position in any direction.

8. Device for coupling according to one of claims 6 or 7, characterised in that the elastic means (44) comprise a helical spring.

9. Device for coupling according to one of claims 1 to 8, characterised in that the gas inlet is formed in a trough in the sealing plate (24) of the second coupling part (14).

10. Device for coupling according to one of claims 1 to 9, characterised in that a gas inlet consists of several holes (30) arranged in a circle, the area within the holes serving as a point of impact for the conical closing element (48).

11. Device for coupling according to one of claims 1 to 10, characterised in that each gas inlet is enclosed by at least one annular seal (32).

## Revendications

1. Dispositif d'accouplement destiné à accoupler un récipient métallurgique à une ou plusieurs conduites de gaz (12), qui comprend un premier (10) et un second (14) éléments d'accouplement, le premier élément d'accouplement (10) étant relié à une alimentation en gaz (12) et le second élément d'accouplement (14) étant fixé sur le récipient métallurgique (16), et le premier élément d'accouplement (10) comprenant une plaque d'étanchéité (40) pourvue d'au moins une sortie de gaz (46) et le second élément d'accouplement (14) comprenant une plaque d'étanchéité (24) pourvue d'au moins une entrée de gaz (26), l'entrée de gaz (26) étant située dans la plaque d'étanchéité (24) de manière à ce que, lorsque le dispositif est couplé, une sortie de gaz (46) dans le premier élément d'accouplement (10) et une entrée de gaz (26) dans le second élément d'accouplement (14) soient, à chaque fois, situées l'une en face de l'autre de manière axiale, caractérisé en ce que la - au moins une - sortie de gaz (46) a une forme conique et peut être fermée, par conjugaison de forme, grâce à un élément de fermeture conique (48), l'élément de fermeture conique (48) étant situé de manière à pouvoir subir un déplacement axial dans le premier élément d'accouplement (10) et dépassant de la sortie de gaz conique (46), dans la position de fermeture, de manière à être poussé vers l'intérieur dans le premier élément d'accouplement (10) par le second élément d'accouplement (14) lors de l'accouplement.

2. Dispositif destiné à un accouplement selon la revendication 1, caractérisé en ce que la plaque d'étanchéité (40) du premier élément d'accouplement (10) est exécutée de manière convexe sur le côté d'accouplement, et en ce que la plaque d'étanchéité (24) du second élément d'accouplement est exécutée de manière concave sur le côté d'accouplement.

3. Dispositif destiné à un accouplement selon l'une des revendications 1 ou 2, caractérisé en ce que l'élément de fermeture conique (48) peut subir, dans la sortie de gaz conique (46), un déplacement axial dans le sens opposé à des moyens élastiques (60) qui pressent l'élément de fermeture (48) de manière étanche contre la sortie de gaz conique (46) lorsque le dispositif est désaccouplé.

4. Dispositif destiné à un accouplement selon la revendication 3, caractérisé en ce que les moyens élastiques (60) comprennent un ressort à boudin.

5. Dispositif destiné à un accouplement selon l'une des revendications 1 à 4, caractérisé en ce que l'élément de fermeture conique (48) est pourvu d'une surface d'épaulement annulaire (50) dans laquelle est placée une garniture molle annulaire (52), de manière à ce que la garniture molle annulaire (52) soit appuyée de manière étanche sur une surface de siège annulaire (54) entourant la sortie de gaz conique (46) lorsque l'élément de fermeture conique (48) est engagé dans la sortie de gaz conique (46), leurs formes se conjuguant.

6. Dispositif destiné à un accouplement selon l'une des revendications 1 à 5, caractérisé en ce que la plaque d'étanchéité (40) du premier élément d'accouplement (10) est montée de manière à pouvoir subir un déplacement axial dans un logement (34), en ce que des moyens élastiques (44) sont prévus pour appuyer la plaque d'étanchéité (40), vers le bas, sur un couvercle (36) qui ferme le logement (34), de manière à ce que le bord supérieur de la plaque d'étanchéité (40) dépasse sur le bord supérieur du logement (34) lorsque le dispositif est désaccouplé, et que la plaque d'étanchéité (40) soit poussée à l'intérieur du logement (34), lors de l'accouplement du dispositif, dans le sens opposé à la force de rappel des moyens élastiques (44), de façon à ce que la plaque d'étanchéité (40) soit pressée contre les garnitures annulaires (32) sous l'effet de la force de rappel des moyens élastiques (44).

7. Dispositif destiné à un accouplement selon la revendication 6, caractérisé en ce que la plaque d'étanchéité (40) est adaptée dans le logement (34) de manière à pouvoir être basculée dans chaque direction de quelques degrés par rapport à la position horizontale.

8. Dispositif destiné à un accouplement selon l'une des revendications 6 ou 7, caractérisé en ce que les moyens élastiques (44) comprennent un ressort à boudin.

9. Dispositif destiné à un accouplement selon l'une des revendications 1 à 8, caractérisé en ce que l'entrée de gaz est formée dans une cavité qui est exécutée dans la plaque d'étanchéité (24) du second élément d'accouplement (14).

10. Dispositif destiné à un accouplement selon l'une des revendications 1 à 9, caractérisé en ce qu'une entrée de gaz est formée par plusieurs alésages (30) disposés de manière annulaire, la surface à l'intérieur des alésages servant de point d'impact pour l'élément de fermeture conique (48).

11. Dispositif destiné à un accouplement selon l'une des revendications 1 à 10, caractérisé en ce que chaque entrée de gaz est entourée par au moins une garniture d'étanchéité annulaire (32).
